# EUROPÄISCHE PATENTSCHRIFT

(11) **EP 0 229 231 B1**
(45) Veröffentlichungstag und Bekanntmachung des Hinweises auf die Patenterteilung: **14.03.1990**
(21) Anmeldenummer: 86113814.7
(22) Anmeldetag: 06.10.1986
(51) Int. Cl.: F23D 17/00, F23C 7/00

(54) **Brenner zum Verbrennen von Brennstoffen unter verminderter Bildung von Stickoxiden**
Burner for the combustion of fuels with reduced production of nitric oxides
Brûleur pour la combustion de combustibles avec diminution de la formation des oxydes d'azote

(30) Priorität: 13.01.1986 DE 3600665
(43) Veröffentlichungstag der Anmeldung: 22.07.1987
(73) Patentinhaber: Deutsche Babcock Werke Aktiengesellschaft, 46049 Oberhausen (DE)
(72) Erfinder: Gyarmati, Josef, A-2544 Leobersdorf (AT); Minarik, Richard, A-2540 Bad Vöslau (AT); Hartmann, Waldemar, A-2500 Baden (AT)

(56) Entgegenhaltungen:
- DE-A- 2 731 562
- DE-A- 3 041 177
- DE-A- 3 048 201
- US-A- 4 347 052
- US-A- 4 475 885

## Beschreibung

Die Erfindung betrifft einen Brenner zum Verbrennen von flüssigen und/oder gasförmigen Brennstoffen unter verminderter Bildung von Stickoxiden mit den Merkmalen des Oberbegriffes des Anspruches 1.

Ein solcher Brenner ist aus der EP-A 0 139 085 bekannt. Durch die Rücksaugung von Rauchgas aus dem Feuerraum treten je nach der Art des Brennstoffes und der Anordnung der Brenner an der Brennerkehle Temperaturen zwischen 500 und 1100 Grad C auf. Bei dem bekannten Brenner sind in der Brennerkehle hochtemperaturbeständige, metallische Einbauten eingesetzt. Bei den verwendeten Brennstoffen und den auftretenden Temperaturen besteht insbesondere bei der Verbrennung von schwefelhaltigem Schweröl die Gefahr des Auftretens von Hochtemperaturkorrosion.

Die Verwendung von hochtemperaturbeständigen, keramischen Werkstoffen für die inneren Teile in Brennern ist an sich bekannt. Bei einem solchen Brenner (US-A 4 380 429) wird Rauchgas durch einen innenliegenden Rezirkulationskanal aus dem Feuerraum angesaugt. Diesem Rauchgas wird die gesamte Verbrennungsluft innerhalb des Brenners beigemischt. Bei diesem Brenner liegen somit andere Verbrennungsverhältnisse vor als bei dem gattungsgemäßen Brenner.

Aus der DE-A 2 731 562 ist ein Brenner bekannt, bei dem der Verbrennungsluft abgekühltes Rauchgas über eine externe Leitung zugeführt wird. Dieses Rauchgas-Verbrennungsluft-Gemisch wird dem Brenner gestuft aufgegeben, wobei ein Teil des Gemisches in die Brennkammer über Rohre eingeblasen wird, die in die Brennerkehle eingelassen sind.

Der Erfindung liegt die Aufgabe zugrunde. den gattungsgemäßen Brenner so zu gestalten, daß unter Beibehaltung der gestuften Luftaufgabe und bei einer einfachen Montage eine Beständigkeit gegen Hochtemperaturkorrosion gegeben ist.

Diese Aufgabe wird bei einem gattungsgemäßen Brenner durch die kennzeichnenden Merkmale des Anspruches 1 gelöst. Vorteilhafte Ausgestaltungen der Erfindung sind in den Unteransprüchen angegeben.

Bei diesem Brenner sind Werkstoffe verwendet, die sowohl in oxidierender als auch in reduzierender Atmosphäre beständig sind. Die aus dem temperatur- und korrosionsbeständigen Werkstoff gefertigten Teile lassen aufgrund ihrer Gestaltung eine gestufte Luftaufgabe und eine Rücksaugung von Rauchgas zum Zwecke der Unterdrückung der Bildung von Stickoxiden bei der Verbrennung zu. Dabei sind die keramischen Innenteile des Brenners derart ausgebildet, daß ein Austausch vom Feuerraum aus möglich ist, so daß zeitraubende Demontagen des Luftkastens und der Anschlußleitungen entfallen können.

Ein Ausführungsbeispiel der Erfindung ist in der Zeichnung dargestellt und wird im folgenden näher erläutert. Es zeigen:
Fig. 1 den Längsschnitt durch einen Brenner gemäß der Erfindung,
Fig. 2 die Ansicht auf die Muffel des Brenners in Blickrichtung A und
Fig. 3 den Schnitt 111 - 111 nach Fig. 2.

Die Brenneranordnung besteht aus einem Luftkasten 1, durch den eine Brennerlanze 2 für Öl und mehrere Brennerlanzen 3 für Gas hindurchgeführt sind. Die Gasbrennerlanzen 3 sind um die ÖIbrennerlanze 2 angeordnet. Auf der Ölbrennerlanze 2 ist ein Impeller 4 verschiebbar befestigt.

Die Brennerlanzen 2, 3 sind von einem ersten Führungsrohr 5 umgeben, dessen Eintrittsöffnung innerhalb des Luftkastens 1 und dessen Austrittsöffnung 6 innerhalb der Brennermündung liegt, die durch die Brennerkehle 7 dargestellt ist. An die Brennerkehle 7 schließt sich ein Feuerraum 8 an. Der Luftkasten 1 ist von der Brennerkehle 7 durch eine Deckplatte 9 getrennt, durch die das erste Führungsrohr 5 hindurchragt.

In rückwärtiger Verlängerung des ersten Führungsrohres 5 ist eine Dralleinrichtung 10 und ein Luftleitrohr 11 vorgesehen. Das Luftleitrohr 11 ist über ein nach außen geführtes Gestänge 12 axial verstellbar. In der einen Endstellung überdeckt das Luftleitrohr 11 den Lufteintrittsquerschnitt an der Dralleinrichtung 10. In der anderen Endstellung des Luftleitrohres 11 ist der Lufteintrittsquerschnitt an der Dralleinrichtung 10 freigegeben und der übrige Eintrittsquerschnitt zu dem ersten Führungsrohr überdeckt.

Innerhalb der Brennerkehle 7 ist in der Längsachse des Brenners in einem axialen Abstand von der Austrittsöffnung 6 des ersten Führungsrohres 5 und der Deckplatte 9 des Luftkastens 1 ein weiteres Führungsrohr angeordnet.

Dieses weitere Führungsrohr besteht aus einer nichtmetallischen, keramischen Muffel 13 aus einem temperatur- und korrosionsbeständigen Werkstoff. Dieser Werkstoff kann rekristallisiertes Siliziumkarbid oder auch Stampfmasse sein. Die Muffel 13 ist aus Sektoren 14 aufgebaut, die an den Trennfugen 15 mit einem temperaturbeständigen Filz beklebt sind. Dabei bleiben die Sektoren 14 der Muffel 13 zueinander frei beweglich. Die so zusammengesetzten Sektoren 14 bilden einen selbsttragenden, ringförmigen Körper. Die Muffel 13 stützt sich über angeformte Arme 16 auf der Mauerung der Brennerkehle 7 ab und ist dort gegen ein axiales Verschieben gesichert. Die Sicherung erfolgt durch Verkleben oder durch keramische Befestigungselemente.

Die Muffel 13 ist mit axialen Durchtrittsöffnungen 17 versehen, durch die Rohre 18 hindurchgeführt sind. Die Rohre 18 durchdringen die Deckplatte 9 und ragen mit ihrem offenen Ende in den Luftkasten 1 hinein. Das andere Ende der Rohre 18 ragt über die Muffel 13 hinaus und in den Feuerraum 8 hinein. Dieses Ende der Rohre 18 kann abgeschrägt sein, wobei dann die Austrittskante parallel zu dem Sprühwinkei 19 des aus der Ölbrennerlanze 2 austretenden Ölstrahles verläuft.

Die Rohre 18 können aus feuerfester Keramik, beispielsweise aus Aluminiumsilikat oder aus infiltriertem Siliziumkarbid gefertigt sein. Um Wärmespannungen aufnehmen zu können, werden die Rohre 18 im Bereich der Durchdringung der Muffel 13 von einem temperaturbeständigen Filz umhüllt. Alle keramischen Innenteile des Brenners sind derart konstruiert, daß ein Austausch vom Feuerraum 8 aus möglich ist und daß zeitraubende Demontagen des Luftkastens, der Brennstoffanschlußleitungen und andere entfallen.

## Patentansprüche

1. Brenner zum Verbrennen von flüssigen und/oder gasförmigen Brennstoffen unter verminderter Bildung von Stickoxiden, bei dem Brennerlanzen (2, 3) durch einen Luftkasten (1) geführt und von einem ersten Führungsrohr (5) umschlossen sind, dessen Eintrittsöffnung innerhalb des Luftkastens (1) und dessen Austrittsöffnung (6) innerhalb der Brennerkehle (7) vorgesehen sind, die von dem Luftkasten (1) durch eine Deckplatte (9) getrennt ist, wobei innerhalb der Brennerkehle (7) eine Sekundärluftzuführung angeordnet ist, die eintrittsseitig mit dem Luftkasten (1) über Rohre (18) verbunden ist und deren Austrittsquerschnitt stromabwärts des Austrittsquerschnittes (6) des ersten Führungsrohres (5) liegt und wobei innerhalb der Brennerkehle (7) ein weiteres Führungsrohr vorgesehen ist, das zur Führung von rezirkulierenden Rauchgasen in einem radialen Abstand von der Brennerkehle (7) und dem ersten Führungsrohr (5) und in einem axialen Abstand von der Deckplatte (9) des Luftkastens (1) angeordnet ist, dadurch gekennzeichnet, daß das weitere Führungsrohr aus einer aus nichtmetallischen, temperatur- und korrosionsbeständigen Sektoren (14) aufgebauten Muffel (13) besteht, deren Sektoren (14) zueinander beweglich sind und einen selbsttragenden ringförmigen Körper bilden und daß die Muffel (13) an der Brennerkehle (7) abgestützt und befestigt ist und die von mehreren, die Sekundärluftführung bildenden Rohren (18) aus einem temperatur- und korrosionsbeständigen Werkstoff durchdrungen ist.

2. Brenner nach Anspruch 1, dadurch gekennzeichnet, daß die Muffel (13) aus einzelnen Sektoren (14) aufgebaut ist, die an den Trennfugen (15) mit einem temperaturbeständigen Filz beklebt sind.

3. Brenner nach Anspruch 1 oder 2, dadurch gekennzeichnet, daß die Rohre (18) im Bereich der Durchdringung der Muffel (13) mit einem temperaturbeständigen Filz umhüllt sind.

4. Brenner nach einem oder mehreren der Ansprüche 1 bis 3, dadurch gekennzeichnet, daß die Austrittsenden der Rohre (18) parallel zu dem Sprühwinkel (19) einer zentral im Brenner angeordneten Öllanze (2) abgeschrägt sind.

## Claims

1. Burner, for the combustion of liquid and/or gaseous fuels with reduced formation of nitrous oxides, in which burner lances (2, 3) are led through an air box (1) and surrounded by a first guide tube (5), the entry opening of which for primary air is provided within the air box (1) and the exit opening (6) of which is provided within the burner throat (7), which is separated from the air box (1) by a cover plate (9), wherein a secondary air duct feed is arranged within the burner throat (7), is connected at the entry side by way of tubes (18) with the air box (1) and has an exit cross-section lying downstream of the exit cross-section (6) of the first guide tube (5) and wherein a further guide tube is provided within the burner throat (7) and arranged for the conduction of recirculating flue gases at a radial spacing from the burner throat (7) and the first guide tube (5) and at an axial spacing from the cover plate (9) of the air box (1), characterised thereby, that the further guide tube consists of a muffle (13), which is built up of non-metallic sectors (14), which are resistant to corrosion and unaffected by changes in temperature and which are movable one relative to the other and form a self-supporting annular body, and that the muffle (13) is supported and fastened at the burner throat (7) and penetrated by the tubes (18), which form the secondary air guide and are of a material which is resistant to corrosion and unaffected by changes in temperature.

2. Burner according to claim 1, characterised thereby, that the individual sectors (14) have a felt, which is unaffected by changes in temperature, glued to them at the separating lines (15).

3. Burner according to claim 1 or 2, characterised thereby, that the tubes (18) are enveloped by a felt, which is unaffected by changes in temperature, in the region of penetration of the muffle (13).

4. Burner according to one or more of the claims 1 to 3, characterised thereby, that the exit ends of the tubes (18) are bevelled parallelly to the spray angle (19) of an oil lance (2) arranged centrally in the burner.

## Revendications

1. Brûleur destiné à la combustion de combustibles sous forme liquide et/ou gazeuse, à formation réduite d'oxydes d'azote, dans lequel des lances de brûleur (2, 3) sont passées dans un caisson d'air (1) et entourées par un premier tube de guidage (5), dont l'ouverture d'entrée destinée à l'air primaire est prévue à l'intérieur du çaisson d'air (1) et dont l'ouverture de sortie (6) est prévu à l'intérieur de l'ouvreau de brûleur (7), qui est séparée du caisson d'air (1) par une plaque de recouvrement (9), une alimentation d'air secondaire étant disposée à l'intérieur de l'ouvreau de brûleur (7), qui est reliée côté entrée au caisson d'air (1) par des tubes (18) et dont la section transversale de sortie est située en aval de la section transversale de sortie (6) du premier tube de guidage (5) et un tube de guidage supplémentaire étant prévu à l'intérieur de l'ouvreau de brûleur (7), en vue du guidage des gaz de fumées en recirculation à une distance radiale de l'ouvreau de brûleur (7) et du premier tube de guidage (5) et à une distance axiale de la plaque de recouvrement (9) du caisson d'air (1), caractérisé en ce que le tube de guidage supplémentaire se compose d'un manchon (13) construits à partir de secteurs (14) non métalliques, résistants à la température et à la corrosion, mobiles les uns par rapport aux autres et constituant un corps autoportant de forme annulaire et en ce que le manchon (13) est soutenu et fixé sur l'ouvreau de brûleur (7) et traversé par les tubes (18) constituant le guidage de l'air secondaire, composés d'un matériau résistant à la température et à la corrosion.

2. Brûleur selon la revendication 1, caractérisé en ce que les secteurs individuels (14) sont collés sur les joints de séparation (15) à l'aide d'un feutre résistant à la température.

3. Brûleur selon la revendication 1 ou 2, caractérisé en ce que les tubes (18) sont enveloppés à l'aide d'un feutre résistant à la température dans la zone de traversée du manchon (13).

4. Brûleur selon une ou plusieurs des revendications 1 à 3, caractérisé en ce que les extrémités de sortie des tubes (18) sont biseautées parallèlement à l'angle de pulvérisation (19) d'une lance de fioul (2) disposée centralement dans le brûleur.
